# EUROPÄISCHE PATENTSCHRIFT

(11) **EP 1 236 148 B1**
(45) Veröffentlichungstag und Bekanntmachung des Hinweises auf die Patenterteilung: **18.02.2004**
(21) Anmeldenummer: 00975734.5
(22) Anmeldetag: 27.11.2000
(51) Int. Cl.: G06F 17/60

(54) **COMPUTER-GESTÜTZTES AUKTIONSVERFAHREN UND AUKTIONSSYSTEM**
COMPUTER-AIDED AUCTIONING METHOD AND AUCTIONING SYSTEM
PROCEDE DE VENTE AUX ENCHERES ASSISTE PAR ORDINATEUR ET SYSTEME DE VENTE AUX ENCHERES

(30) Priorität: 06.12.1999 CH 223599
(43) Veröffentlichungstag der Anmeldung: 04.09.2002
(73) Patentinhaber: Swisscom Mobile AG, 3050 Bern (CH)
(72) Erfinder: RITTER, Rudolf, CH-3052 Zollikofen (CH)
(74) Vertreter: BOVARD AG - Patentanwälte
(86) Internationale Anmeldenummer: PCT/CH2000/000632
(87) Internationale Veröffentlichungsnummer: WO 2001/042999

(56) Entgegenhaltungen:
- EP-A- 0 716 386
- EP-A- 0 987 644
- US-A- 5 835 896
- US-A- 5 842 178
- US-A- 5 987 606
- US-A- 6 058 417
- GARDA B ET AL: "Building and running online auctions" DR. DOBB'S JOURNAL,US,SAN MATEO, CA, Bd. 22, Nr. 10, Oktober 1997 (1997-10), Seiten 84,86-88,91-88,91,104, XP002112140

## Beschreibung

Die vorliegende Erfindung betrifft ein computer-gestütztes Auktionsverfahren und ein computer-gestütztes Auktionssystem, in weichen Anbieter Produkte, Dienstleistungen und Informationen anbieten und interessierte Kunden an entfernten Standorten Auktionsofferten machen können, wobei die Übermittlung der Produktangebote und Auktionsofferten über Telekommunikationskanäle erfolgt.

Traditionelle Auktionen verlangen die Anwesenheit des Kunden oder Bieters an der Auktion. Zusätzlich muss die Ware zur Besichtigung an den Ort der Auktion gebracht werden. Die vorzeitige briefliche Abgabe einer Auktionsofferte, oder die Übermittlung einer Auktionsofferte per Telefon, Telex oder FAX entlasten zwar den Kunden von der Anwesenheit an der Auktion. Bei grösseren Auktionen ist der Kunde jedoch normalerweise auf einen Vertreter angewiesen, der für ihn an der Auktion teilnimmt. Traditionelle Auktionen sind deshalb für viele Kunden wenig attraktiv.

Die Verbreitung von E-Mail führte zur Einführung von E-Mail-Auktionen, wobei zuerst immer noch ein Auktionator die E-Mail-Offerten entgegennahm und in eine Datenbank eingab. Erst in den folgenden Jahren entstanden voll computer-gestützte Auktionssysteme. Dabei hat die starke Verbreitung des Internet wesentlich dazu beigetragen, dass computer-gestützte On-Line-Auktionen allgemein bekannt wurden. Die meisten dieser On-Line-Auktionssysteme verfügen über einen zentralen Host-Computer oder Server auf der Produktanbieterseite, der über ein LAN (Local Area Network), WAN (Wide Area Network) oder, wie bereits erwähnt, über das Internet mit einer Vielzahl von entfernten Terminals auf der Kundenseite verbunden ist, wobei die Funktionen eines derartigen Auktionssystem in einem Computerprogramm implementiert sind.

Den aktuellen Stand der Technik zeigt das Dokument US 5835896. Das Dokument US 5835896 beschreibt ein System und ein Verfahren zur Verarbeitung und Übermittlung von Informationen in elektronischen Auktionen, die ohne die Person eines Auktionators auskommen. Das beschriebene Auktionsverfahren und -system erlaubt interessierten Bietern (in der weiteren Beschreibung als Kunden bezeichnet) von einer zu einem Kundenterminal übermittelten Katalogseite Produkte auszuwählen und interaktiv Bietangebote (in der weiteren Beschreibung als Auktionsofferten bezeichnet) einzugeben. Das Auktionssystem wertet die Auktionsofferten der Kunden automatisch aus, informiert die Kunden laufend über den Stand der Auktion, wobei die Kunden weitere Auktionsofferten eingeben können. Nach Abschluss der Auktion benachrichtigt das Auktionssystem die erfolgreichen Kunden und die Verlierer über den Ausgang der Auktion. Das Auktionssystem besteht aus einem Host-Computer und einem Computer-Netzwerk, das den Host-Computer mit mehreren entfernt liegenden Kundenterminals verbindet, und ist als Computerprogramm auf dem Host-Computer und Computer-Netzwerk implementiert. Weiter verfügt das beschriebene Auktionssystem über Mittel um Informationen zu den angebotenen Produkten über das Computer-Netzwerk zu verbreiten, über Eingabemittel, über welche interessierte Kunden Auktionsofferten zu den angebotenen Auktionsobjekten eingeben können, über Empfangsmittel zum Empfangen der von den Kunden eingegebenen Auktionsofferten, und über Auswertemittel um die empfangenen Auktionsofferten automatisch in erfolgreiche und nicht erfolgreiche Auktionsofferten einzuteilen.

Die Auktionsverfahren und Auktionssysteme gemäss dem Stand der Technik haben den Nachteil, dass sie innerhalb eines einzigen Computer-Netzwerkes implementiert sind. Die aktuelle Situation auf dem Gebiet der Telekommunikation ist dadurch gekennzeichnet, dass das Übermittlungsumfeld heterogen ist. Die Auktionsverfahren und Auktionssysteme gemäss dem Stand der Technik und die Übermittlungsverfahren und Übermittlungssysteme, welche darin verwendet werden, sind kaum geeignet, um mit dieser neuen Situation fertig zu werden.

Ein weiteres Problem betrifft die Informationsflut, mit der potentielle Kunden konfrontiert werden: Der Kunde möchte einerseits aus einem breiten Produktangebot auswählen können und andererseits nicht unnötige Zeit aufwenden für die Durchsicht von Produktangeboten, die ihn nicht interessieren. Die Auktionsverfahren und Auktionssysteme gemäss dem Stand der Technik und die Übermittlungsverfahren und Übermittlungssysteme, welche darin verwendet werden, haben dieses Problem bisher vernachlässigt.

Es ist eine Aufgabe der vorliegenden Erfindung, ein neues und besseres Auktionsverfahren und ein neues und besseres Auktionssystem vorzuschlagen, welche nicht die oben erwähnten Nachteile des Standes der Technik aufweisen.

Gemäss der vorliegenden Erfindung werden diese Ziele insbesondere durch die Merkmale der unabhängigen Ansprüche erreicht. Weitere vorteilhafte Ausführungsformen gehen ausserdem aus den abhängigen Ansprüchen und aus der Beschreibung hervor.

Diese Ziele werden durch die Erfindung insbesondere dadurch erreicht, dass die Auktionsobjekte basierend auf einer vordefinierten Objektklassifikation klassifiziert und die entsprechenden Klassenbezeichnungen in die Auktionsobjektinformationen eingefügt werden, und die Auktionsobjektinformationen bei der späteren Verwendung basierend auf kundenspezifischen Objektprofilen gefiltert werden, sowie dadurch, dass bei der Bereitstellung der Offerteninformationen jeweils für eine Offerte im Kommunikationsendgerät des Kunden ein vom interessierten Kunden eingegebener Offertenbetrag mit mindestens gewissen in den Auktionsobjektinformationen enthaltenen Angaben und/oder den Auktionsobjektinformationen zugeordneten Angaben, wie z.B. mit einem Objektcode, verknüpft wird.

Die vorliegende Erfindung lässt sich auf computer-gestützte Auktionsverfahren und computer-gestützte Auktionssysteme anwenden, In weichen Anbieter Produkte, Dienstleistungen und/oder Informationen als Auktionsobjekte anbieten. Die Klassifizierung der Auktionsobjekte erfolgt vorzugsweise bei der Erfassung der Auktionsobjektinformationen. Dabei werden einem Auktionsobjekt, basierend auf einer vordefinierten Objektklassifikation, eine oder mehrere Klassenbezeichnungen zugeordnet, und die Klassenbezeichnungen oder ein entsprechender Klassifizierungscode in die zu diesem Auktionsobjekt gehörenden Auktionsobjektinformationen eingefügt. Auf Grund der Klassenbezeichnungen, die in den Auktionsobjektinformationen enthalten sind, können die Auktionsobjektangebote in einfacher Weise gefiltert werden. Die Filterung kann z.B. im Kommunikationsendgerät des Kunden erfolgen, wobei der Kunde von unerwünschten Auktionsobjektangeboten entlastet wird. Die Filterung erfolgt auf Grund von kundenspezifischen Objektprofilen, die ebenfalls auf der oben erwähnten vordefinierten Objektklassifikation basieren. Auf der Seite des Produktanbieters hat die Klassifizierung der Angebotsobjekte den Vorteil, dass sie ein sehr effizientes Marketing ermöglicht, indem gezielt ausgewählte Kundensegmente angesprochen werden können.

Ein weiteres vorteilhaftes Merkmal der Erfindung besteht darin, dass im Kommunikationsendgerät des Kunden bei der Bereitstellung der Offerteninformationen der vom Kunden eingegebene Offertenbetrag mit mindestens gewissen in den Auktionsobjektinformationen enthaltenen Angaben und/oder den Auktionsobjektinformationen zugeordneten Angaben, wie z.B. mit dem bereits erwähnten Objektcode, verknüpft wird. Die genannte Verknüpfung dient dazu, den eingegebenen Offertenbetrag einem Auktionsobjektangebot zuzuordnen. Die Kundenidentifizierung wird je nach Ausfuhrungsvariante im Kommunikationsendgerät des Kunden oder zu einem späteren Zeitpunkt in die Offerteninformationen eingefügt. In einer Ausführungsvariante wird z.B. im Kommunikationsendgerät des Kunden eine elektronische Signatur in die Offerteninformationen eingefügt. Im Empfangsmodul, das die Offerteninformationen empfängt, wird die elektronische Signatur überprüft und dadurch der betreffende Kunde authentifiziert, und der Name und die Adresse des Kunden zu den Offerteninformationen hinzugefügt. Die Zusammenfassung aller wichtigen Informationen einer Auktionsofferte in einem Offerteninformationspaket erlaubt die Übermittlung über beliebige Telekommunikationsnetze, wie z.B. das Internet, Internet Mobile oder Mobilfunktelefonnetze, beispielsweise UMTS-, GSM- oder satellitenbasierte Mobilfunktelefonnetze, unter Verwendung von SMS (Short Message Service), USSD (Unstructured Supplemetary Service Data), oder WAP (Wireless Application Protocol) und hat in einem heterogenen Übermittlungsumfeld grosse Vorteile.

Vorteilhafterweise enthalten die Auktionsobjektinformationen zusätzlich Informationen zur identifizierung des Anbieters oder der Auswerteeinheit, beispielsweise die Adresse, den Domainnamen oder ein Kurzzeichen des Anbieters oder der Auswerteeinheit. Die Informationen zur Identifizierung des Anbieters oder der Auswerteeinheit können bei der Übermittlung der Auktionsofferten dazu benützt werden, die Auktionsofferten an die entsprechende Zieladressen zu übermitteln.

Vorteilhafterweise werden die Auktionsobjektinformationen, die zu einem bestimmten Auktionsobjekt gehören, in einem Informationspaket mit einheitlicher Datenstruktur verbreitet. Die Zusammenfassung aller Angebotsobjektinformationen in einem Angebotsinformationspaket erlaubt die Übermittlung über beliebige Telekommunikationskanäle, wie z.B. DAB (Digital Audio Broadcasting), DVB (Digital Video Broadcasting), oder Telekommunikationsnetze wie z.B. das Internet, Internet Mobile oder Mobilfunktelefonnetze, beispielsweise UMTS-, GSM- oder satellitenbasierte Mobilfunktelefonnetze, unter Verwendung von SMS, USSD oder WAP und hat in einem heterogenen Übermittlungsumfeld grosse Vorteile.

In einer vorteilhaften Ausführungsvariante wird für die Auktionsobjektinformationen eine Checksumme generiert, die zusammen mit den Auktionsobjektinformationen übermittelt wird, wobei die fehlerfreie Übermittlung der Auktionsobjektinformationen mit Hilfe der Checksumme überprüft wird. Zur Generierung der Checksumme kann irgendein bekannter Fehlerprüf- oder Fehlerkorrektur-Algorithmus verwendet werden, z.B. ein Paritätskontrollalgorithmus, welcher die Parität von mindestens einem Teil der Auktionsobjektinformationen bestimmt. Die Checksumme (d.h. im Beispiel die Parität) wird zusammen mit den Auktionsobjektinformationen übermittelt. Das Telekommunikationssystem oder das Kommunikationsendgerät des Kunden enthält Mittel, um die Checksumme der übermittelten Auktionsobjektinformationen zu bestimmen und mit der übermittelten Checksumme zu vergleichen. Fällt der Vergleich negativ aus, so wird ein Alarm ausgelöst, beispielsweise eine Meldung erzeugt, die Übermittlung gestoppt oder die Selektion oder die Anzeige der betreffenden Auktionsobjektinformationen unterdrückt. Je nach Art des verwendeten Algorithmus ist auch eine Fehlerkorrektur möglich.

In einer weiteren vorteilhaften Ausführungsvariante erhält der Kunde eine Bestätigung seiner Auktionsofferte. Zu diesem Zweck kann z.B. das Empfangsmodul, welches die Auktionsofferten empfängt, eine Bestätigungsmeldung erzeugen und über ein Telekommunikationsnetz an den Kunden senden. Die Übermittlung kann beispielsweise über ein GSM-Funktelefonnetz unter Verwendung von SMS, USSD oder WAP oder über Internet oder Internet Mobile erfolgen.

Das Ausführungsbeispiel wird anhand der folgenden Figuren näher beschrieben:
Fig. 1 zeigt ein Blockdiagramm des Ausführungsbeispiels,
Fig. 2 ein Blockdiagramm des Eingabemoduls für die Eingabe der Angebote,
Fig. 3 die Datenstruktur des Objektcodes im Ausführungsbeispiel.
Fig. 4 die Datenstruktur für die Verbreitung der Auktionsobjektangebote,
Fig. 5 die Datenstruktur für die Übermittlung der Offerteninformationen.

Fig. 1 illustriert in schematischer Weise den prinzipiellen Aufbau eines Auktionssystems gemäss Ausführungsbeispiel zur vorliegenden Erfindung. Die Bezugsziffer 1 bezeichnet eine Datenbank, welche die Auktionsobjektinformationen zu den Auktionsobjektangeboten verwaltet. Das Auktionssystem enthält weiter eine Angebotseinheit 3 mit einem Eingabemodul 30 zur Eingabe und Bearbeitung der Auktionsobjektangebote, welches als Computerprogramm ausgeführt ist, sowie ein Übermittlungsmodul 40 zur Verbreitung der Auktionsobjektangebote. Über ein Eingabeterminal 31 können Auktionsobjektangebote eingegeben werden. Das Eingabeterminal 31 ist über ein Kommunikationsnetz, z.B. ein Festnetz, beispielsweise das öffentliche geschaltete Telephonnetz, ein ISDN-Netz oder das Internet, oder ein Mobilnetz, beispielsweise ein UMTS- oder GSM-Netz über z.B. WAP, mit dem Eingabemodul 30 verbunden. Wahlweise kann ein Auktionsobjektanbieter auch die Dienste eines Annahmebüros in Anspruch nehmen. Das Blockdiagramm für die Eingabe und Bearbeitung von Auktionsobjektangeboten ist in Fig. 2 dargestellt: Im Schritt 300 werden die Identifizierungsdaten des Auktionsobjektanbieters erfasst. Im Schritt 320 verlangt das Eingabemodul die Eingabe eines Produkt-Segmentes und einer Produkt-Gruppe (Die Produkt-Segmente bilden die oberste Hierarchiestufe in der Objektklassifikation, die Produkt-Gruppen die nächst tiefere Hierarchiestufe). Zu diesem Zweck hat das Eingabemodul 30 Zugriff auf die Objektklassifikationstabelle 12, so dass bei der Eingabe ein passendes Produkt-Segment und eine passende Produkt-Gruppe aus der Objektklassifikationstabelle 12 ausgewählt werden kann. Die Eingabe mehrerer Produkt-Segmente oder Produkt-Gruppen ist ebenfalls möglich. Fakultativ ist auch die Wahl von Produkt-Subgruppen und von allfälligen Untergruppen zu den Produkt-Subgruppen vorgesehen. Der dem Schritt 320 entsprechende Teil des Eingabemoduls wird im Folgenden auch als Klassifizierungsmodul bezeichnet. Im Schritt 340 erfolgt die Eingabe der Produktbezeichnung und der Produkt-Details wie beispielsweise Typenbezeichnung, Modell oder Jahrgang und Schritt 360 ermöglicht das Eingeben von Multimedia-Komponenten wie z.B. Abbildungen oder Ansagen. Schritt 370 dient der Erfassung von informationen, welche sich auf die Auktion beziehen, wie beispielsweise Menge, Mindestpreis, Auktionsultimo (d.h. der Zeitpunkt, bis zu welchem Auktionsofferten gemacht werden können), Aktion (d.h. Kauf oder Verkauf), Auktionsverfahren (z.B. holländische Auktion oder progressive Auktion) und den geografischen Bereich (z.B. global, regional, national, lokal und gegebenenfalls mit Ortsangaben). Die in den Schritten 300 bis 370 eingegebenen Daten werden in der Datenbank 1 gespeichert. Im Schritt 380 wird für jedes Auktionsobjektangebot ein Objektcode 61 erzeugt. Im vorliegenden Ausführungsbeispiel hat der Objektcode 61 den selben Aufbau wie der Auftragscode in der Patentanmeldung WO 98/28900 der Anmelderin (siehe Fig. 1, Pos. 11 in WO 98/28900). Fig. 3 zeigt den Objektcode 61 im Detail: Der Objektcode 61 beinhaltet die Felder 611 bis 618. Das Feld 611 enthält einen Bezeichner, der die Art des Objektcodes oder den Service bezeichnet. Das zweite Feld 613, vom ersten Feld 611 durch einen Feldbegrenzer 612 getrennt, dient zur Kennzeichnung des Anbieters und enthält beispielsweise die Adresse oder ein Kurzzeichen des Anbieters. In einer Ausführungsvariante enthält das Feld 613 die Adresse oder ein Kurzzeichen des Empfangsmoduls, welches während der Auktion die Auktionsofferten empfängt. Das dritte Feld 615, vom zweiten Feld 613 durch einen Feldbegrenzer 614 getrennt, enthält die Kennzeichnung des angebotenen Auktionsobjektes. Ein weiteres Feld 617, das vom Feld 615 durch einen Feldbegrenzer 616 getrennt ist, enthält eine Checksumme, mit deren Hilfe die fehlerfreie Übermittlung der Auktionsobjektinformationen überprüft werden kann. Das letzte Feld 618 ist fakultativ und kann z.B. einen Transaktionscode enthalten. In einer Ausführungsvariante besitzen die Felder feste Längen, wobei auf die Feldbegrenzer verzichtet werden kann. Im Schritt 381 wird der Objektcode 61 mit den unter 310 bis 370 eingegebenen Auktionsobjektinformationen verknüpft und aus dem Objektcode und den Auktionsobjektinformationen ein einheitliches Angebotsinformationspaket 71 erstellt, dessen Aufbau in Fig. 4 dargestellt ist. Das Angebotsinformationspaket 71 besteht im ausgeführten Beispiel aus zwei Teilen. Im ersten Teil 711 sind die unter 310 bis 370 eingegebenen Auktionsobjektinformationen enthalten; der zweite Teil 712 besteht aus dem Objektcode 61. Das Übermittlungsmodul 40 steuert die Verbreitung der Angebotsinformationspakete 71 über die verschiedenen Telekommunikationskanäle 41 wie z.B. DAB (insbesondere als PAD (Program Associated Data) oder NPAD (Non Program Associated Data), DVB, Internet (vorzugsweise mittels Push-Technologie) und/oder Mobile Broadcast.

Das Kommunikabonsendgerät 5 des Kunden verfügt über ein Empfangsmodul 50 zum Empfangen der Angebotsinformationspakete 71, ein Filtermodul 51 zur Selektion der Auktionsobjektangebote und zur Speicherung der selektierten Auktionsobjektangebote und ein Anzeigemodul 52 zur Auswahl und Anzeige der selektierten Auktionsobjektangebote. Ein weiteres Modul 54 hat Zugriff auf die Objektklassifikationsliste 12 und ermöglicht dem Kunden, entsprechend seinen Interessen, Objektprofile zu erstellen. Das Filtermodul 51 selektiert und speichert alle Auktionsobjektangebote, deren Klassifikation dem vom Kunden erstellten Objektprofil entsprechen. Benützt der Kunde beispielsweise ein Kommunikationsendgerät mit SIM-Karte, so können die Objektprofile sowie die selektierten Angebote auf der SIM-Karte oder im Endgerät gespeichert werden. Der Kunde kann mit Hilfe des Anzeigemoduls 52 ein ihn interessierendes Angebot auswählen und dazu eine Auktionsofferte in ein Kommunikationsendgerät 5 eingeben. Die Eingabe erfolgt über das Offerteneingabemodul 56, welches als Computerprogramm ausgeführt ist, und umfasst mindestens einen Offertenbetrag. Wird wie im vorliegenden Ausführungsbeispiel für die Eingabe der Auktionsofferte das gleiche Gerät benützt wie für die Anzeige des ausgewählten Auktionsobjektangebotes, so ist durch die Auswahl eines bestimmten Auktionsobjektangebotes bereits bestimmt. auf welches Auktionsobjektangebot sich die Auktionsofferte bezieht. Besteht keine direkte Verbindung zwischen dem anzeigenden Kommunikationsendgerät und dem Eingabegerät, so muss der Kunde zusätzlich zum Offertenbetrag mindestens gewisse in den Auktionsobjektinformationen enthaltene Angaben und/oder den Auktionsobjektinformationen zugeordnete Angaben, vorzugsweise den Objektcode 61, eingehen. Das Offerteneingabemodul 56 verknüpft den eingegebenen Offertenbetrag mit mindestens gewissen in den Auktionsobjektinformationen enthaltenen Angaben und/oder den Auktionsobjektinformationen zugeordneten Angaben, wie beispielsweise mit dem Objektcode 61 und erstellt aus dem Offertenbetrag und den gewissen in den Auktionsobjektinformationen enthaltenen Angaben ein einheitliches Offerteninformationspaket 81, dessen Aufbau in Fig. 5 dargestellt ist. Das vollständige Offerteninformationspaket 81 besteht im Ausführungsbeispiel aus vier Teilen. Die ersten beiden Teile 811 und 812 entsprechen dem Inhalt der Teile 711 und 712 im Angebotsinformationspaket 71 (dabei enthält Tell 712 resp. 812 den Objektcode 61). Das Feld 811 enthält Angebotsobjektinformationen und ist fakultativ. Der dritte Teil 813 enthält den Offertenbetrag und der vierte Teil 814 Informationen zur Identifizierung des Kunden. Auf die Kundenidentifizierung wird nachstehend speziell eingegangen. Das Offerteninformationspaket 81 wird vom Übermittlungsmodul 58 über ein Telekommunikationsnetz an das Empfangsmodul 80 übermittelt. Die Übermittlung kann z.B. als SMS- oder USSD-Meldung oder über Internet, Internet Mobile oder WAP erfolgen.

Die Identifizierung des Kunden kann auf verschiedene Arten geschehen: Im einfachsten Fall gibt der Kunde bei der Eingabe der Auktionsofferte seinen Namen und seine Adresse zusammen mit dem Offertenbetrag ein. Das Offerteneingabemodul 56 fügt dann Namen und Adresse in die Offerteninformationen ein, im Ausführungsbeispiel als Teil 814 des Offerteninformationspaketes 81. In einer Ausführungsvariante benützt der Kunde zur Eingabe der Auktionsofferte ein Kommunikationsendgerät, das die Identifizierung des Kunden erlaubt, z.B. ein GSM-Mobilfunktelefon mit SIM-Karte oder einen PC, der am Internet angeschlossen ist. In beiden Fällen verfügt der Netzbetreiber resp. Internet Provider über die notwendigen Informationen, um den Kunden bei der Übermittlung der Auktionsofferte zu identifizieren und anhand der Teilnehmerdatenbank 2 die Adresse des Kunden zu ermitteln. Die Vervollständigung der Offerteninformationen (das Hinzufügen von Name und Adresse des Kunden) erfolgt bei dieser Variante zu einem späteren Zeitpunkt, z.B. im Empfangsmodul 80 der Auswerteeinheit 8. In einer weiteren Ausführungsvariante können mit dem Kommunikationsendgerät, das der Kunde für die Eingabe der Auktionsofferte benützt, elektronische Signaturen erzeugt werden. In diesem Fall muss die Gegenseite, im vorliegenden Ausführungsbeispiel das Empfangsmodul 80, über eine Authentifizierungsfunktion verfügen. Das Offerteneingabemodul 56 fügt die elektronische Signatur als Teil 814 in das Offerteninformationspaket ein, und das Empfangsmodul 80 ergänzt nach der Authentifizierung mittels der Signatur den Teil 814 mit dem Namen und der Adresse des Kunden. Wird, wie in Fig. 1 dargestellt, die Rechnungsadresse der Teilnehmerdatenbank 2 entnommen, so kann der Kunde zusätzlich eine Zustelladresse definieren und z.B. über WAP oder Internet eingeben.

Im vorliegenden Ausführungsbeispiel enthält die Auswerteeinheit 8 ein Empfangsmodul 80, ein Auswertemodul 82 und ein Transaktionsmodul 84, welche als Computerprogramme ausgeführt sind. Das Empfangsmodul 80 ergänzt die Offerteninformationen mit zusätzlichen Informationen aus der Teilnehmerdatenbank 2, wie z.B. Sprache des Kunden oder Nationalität. Im Auswertemodul 82 werden die Auktionsofferten ausgewertet und gespeichert. Das Auswertemodul 82 ermittelt die besten Angebote, erstellt eine Rangliste und informiert Kunden und interessierte Zuschauer über Stand und Ergebnis der Auktion, z.B. über Internetabfrage, SMS, USSD, DAB (NPAD) oder DVB. Die Auktion läuft bis zu dem im Auktionsangebot angegebenen Termin. Nach Ablauf des Termins übernimmt das Transaktionsmodul 84 die erfolgreiche oder die erfolgreichen Auktionsofferten zur Abwicklung, der Kauf-/Verkaufstransaktionen. Zu diesem Zweck sendet das Transaktionsmodul 84 eine Meldung über den Ausgang der Auktion an den oder die Meistbietenden sowie an den Anbieter des Auktionsobjektangebotes. Dies kann beispielsweise über SMS, USSD, WAP oder Internet geschehen. Mit der Bestätigung dieser Meldung wird die eigentliche Kauf-Nerkaufstransaktion vollzogen.

Tabelle 1 zeigt den Inhalt der Auktionsobjektinformationen und der Offerteninformationen am Beispiel eines Auktionsangebotes für einen Sportcart.

## Patentansprüche

1. Computergestütztes Auktionsverfahren, in welchem Anbieter Produkte, Dienstleistungen und/oder Informationen als Auktionsobjekte anbieten, wobei Auktionsobjektinformationen (71) betreffend die Auktionsobjekte in einem Eingabemodul (30) erfasst und über Telekommunikationskanäle (41) verbreitet werden, in welchem Auktionsverfahren interessierte Kunden Auktionsofferten für angebotene Auktionsobjekte machen, wobei Offerteninformationen (81) bereitgestellt und an eine Auswerteeinheit (8) geleitet werden, und in welchem Auktionsverfahren die Offerteninformationen (81) in der Auswerteeinheit (8) ausgewertet werden und die für ein Auktionsobjekt beste Offerte bestimmt wird, **dadurch gekennzeichnet**
**dass** Klassenbezeichnungen basierend auf einer vordefinierten Objektklassifikation (12) in die Auktionsobjektinformationen (71) eingefügt werden,
**dass** die Auktionsobjektinformationen (71) basierend auf kundenspezifischen Objektprofilen mittels eines Filtermoduls (51) gefiltert werden, welche Objektprofile basierend auf der vordefinierten Objektklassifikation (12) erstellt sind,
**dass** die Auktionsobjektinformationen (71) über einen ersten Telekommunikationskanal (41) übermittelt werden und von mindestens einem mobilen Kommunikationsendgerät (5) eines Kunden empfangen werden,
**dass** bei der Bereitstellung der Offerteninformationen (81) jeweils für eine Offerte in dem mobilen Kommunikationsendgerät (5) des Kunden ein vom Kunden eingegebener Offertenbetrag mit mindestens gewissen in den Auktionsobjektinformationen (71) enthaltenen Angaben und/oder Angaben, die den Auktionsobjektinformationen (71) zugeordnet sind, verknüpft wird, und
**dass** die Offerteninformationen (81) einer auf einer Identifizierungskarte des mobilen Kommunikationsendgerätes (5) gespeicherten Identifizierung zugeordnet und über einen zweiten Telekommunikationskanal an die Auswerteeinheit (8) übertragen werden.

2. Verfahren nach Anspruch 1, **dadurch gekennzeichnet, dass** der erste und/oder der zweite Telekommunikationskanal ein GSM- und/oder UMTS-Mobilfunknetz umfasst.

3. Verfahren nach einem der Ansprüche 1 oder 2, **dadurch gekennzeichnet, dass** die Verbreitung der Auktionsobjektinformationen (71) mittels des ersten Telekommunikationskanals (41) über DAB/DVB erfolgt.

4. Verfahren nach einem der Ansprüch 1 bis 3, in welchem die Auktionsobjektinformationen (71) zusätzlich Informationen zur Identifizierung des Anbieters enthalten.

5. Verfahren nach einem der Ansprüche 1 oder 4, in welchem die Auktionsobjektinformationen (71) zusätzlich Angaben über den Zeitpunkt enthalten, bis zu welchem Auktionsofferten gemacht werden können.

6. Verfahren nach einem der Ansprüche 1 bis 5, in welchem die Auktionsobjektinformationen (71), die zu einem bestimmten Auktionsobjekt gehören, in einem Informationspaket mit einheitlicher Datenstruktur verbreitet werden.

7. Verfahren nach einem der Ansprüche 1 bis 6, in welchem die Auktionsobjektinformationen (71) im mobilen Kommunikationsendgerät (5) des Kunden gefiltert werden.

8. Verfahren nach einem der Ansprüche 1 bis 7, in welchem für die genannten Auktionsobjektinformationen (71) eine Checksumme generiert wird, die zusammen mit den Auktionsobjektinformationen (71) übermittelt wird, und in welchem die fehlerfreie Übermittlung der Auktionsobjektinformationen (71) mit Hilfe der Checksumme überprüft wird.

9. Verfahren nach einem der Ansprüche 1 bis 8, in welchem basierend auf der Identifizierung des Kunden die Offerteninformationen (81) mit weiteren kundenspezifischen Informationen ergänzt werden.

10. Verfahren nach Anspruch 9, in welchem die kundenspezifischen Informationen eine Rechnungsadresse und/oder eine Zustelladresse enthalten, weiche einer Teilnehmerdatenbank des Netzbetreibers entnommen werden.

11. Verfahren nach einem der Ansprüche 1 bis 10, in welchem der Kunde zusätzlich eine Zustelladresse eingibt.

12. Verfahren nach einem der Ansprüche 1 bis 11, in welchem die Offerteninformationen (81), die zu einer bestimmten Auktionsofferte gehören, in einem Informationspaket mit einheitlicher Datenstruktur übermittelt werden.

13. Verfahren nach einem der Ansprüche 1 bis 12, in welchem dem Kunden zusätzlich eine Bestätigung seiner Auktionsofferte übermittelt wird.

14. Verfahren nach einem der Ansprüche 1 bis 13, in welchem die Offerteninformationen (81) auf Grund der informationen zur Identifizierung des Anbieters direkt an den Anbieter weitergeleitet werden.

15. Computergestütztes Auktionssystem zum Anbieten von Produkten, Dienstleistungen und/oder informationen als Auktionsobjekte, welches Auktionssystem eine Angebotseinheit (3) und eine Auswerteeinheit (5) umfasst, in welcher Angebotseinheit (3) Auktionsobjektinformationen (71) betreffend die Auktionsobjekte erfasst werden und von welcher Angebotseinheit (3) die Auktionsobjektinformationen (71) über Telekommunikationskanäle (41) verbreitet werden, welches Auktionssystem eines oder mehrere Kommunikationsendgeräte (5) umfasst, mittels weicher Kommunikationsendgeräte (5) interessierte Kunden Auktionsofferten für angebotene Auktionsobjekte machen, wobei Offerteninformationen (81) bereitgestellt und an die Auswerteeinheit (8) geleitet werden, in welcher Auswerteeinheit (8) jeweils die für ein angebotenes Auktionsobjekt beste Offerte bestimmt wird, indem die für ein Auktionsobjekt entgegengenommenen Offerteninformationen (81) ausgewertet werden, **dadurch gekennzeichnet,**
**dass** das Auktionssystem mindestens ein Klassifizierungsmodul umfasst, durch weiches Klassifizierungsmodul Klassenbezeichnungen basierend auf einer vordefinierten Objektklassifikation in die Auktionsobjektinformationen (71) eingefügt werden,
**dass** das Auktionssystem mindestens ein Filtermodul (51) umfasst, durch welches Filtermodul (51) die Auktionsobjektinformationen (71) basierend auf kundenspezifischen Objektprofilen gefiltert werden, wobei die Objektprofile basierend auf der vordefinierten Objektklassifizierung erstellt sind,
**dass** das mindestens eine mobile Kommunikationsendgerät (5) ein Empfangsmodul (50) umfasst, mittels welchem die über einen ersten Telekommunikationskanal (41) gesendeten Auktionsobjektinformationen (71) empfangen werden,
**dass** das mindestens eine mobile Kommunikationsendgerät (5) ein Offerteneingabemodul (56) umfasst, durch welches Offerteneingabemodul (56) bei der Bereitstellung der Offerteninformationen (81) jeweils für eine Auktionsofferte ein vom interessierten Kunden eingegebener Offertenbetrag mit mindestens gewissen in den Auktionsobjektinformationen (71) enthaltenen Angaben und/oder Angaben, die den Auktionsobjektinformationen (71) zugeordnet sind, verknüpft wird, und
und **dass** die Offerteninformationen (81) eine auf einer Identifizierungskarte des mobilen Kommunikationsendgerätes (5) gespeicherte Identifizierung umfassen, welche mittels einem Übermittlungsmodul (58) des mindestens einen Kommunikationsendgerätes (5) über einen zweiten Telekommunikationskanal an die Auswerteeinheit (8) übertragen wird.

16. Auktionssystem nach Anspruch 15, **dadurch gekennzeichnet, dass** der erste und/oder der zweite Telekommunikationskanal ein GSM- und/oder UMTS-Mobilfunknetz umfasst.

17. Auktionssystem nach einem der Ansprüche 15 oder 16, **dadurch gekennzeichnet, dass** die Verbreitung der Auktionsobjektinformationen (71) mittels des ersten Telekommunikationskanals (41) über DAB/DVB erfolgt.

18. Auktionssystem nach einem der Ansprüche 15 oder 17, **dadurch gekennzeichnet, dass** die Auktionsobjektinformationen zusätzlich Informationen zur Identifizierung des Anbieters enthalten.

19. Auktionssystem nach einem der Ansprüche 15 oder 18, **dadurch gekennzeichnet, dass** die Auktionsobjektinformationen (71) zusätzlich Angaben über den Zeitpunkt enthalten, bis zu welchem Auktionsofferten gemacht werden können.

20. Auktionssystem nach einem der Ansprüche 15 bis 19, **dadurch gekennzeichnet, dass** es Mittel umfasst, um die Auktionsobjektinformationen (71), die zu einem bestimmten Auktionsobjekt gehören, in einem Informationspaket mit einheitlicher Datenstruktur zu verbreiten.

21. Auktionssystem nach einem der Ansprüche 15 bis 20, **dadurch gekennzeichnet, dass** das mobile Kommunikationsendgerät (5) des Kunden ein Filtermodul (51) enthält, um die Auktionsobjektinformationen (71) im mobilen Kommunikationsendgerät (5) des Kunden zu filtern.

22. Auktionssystem nach einem der Ansprüche 15 bis 21, **dadurch gekennzeichnet, dass** das Auktionssystem Mittel umfasst, um zusätzlich Informationen zur Identifizierung des Kunden in die Offerteninformationen einzufügen.

23. Auktionssystem nach Anspruch 22, **dadurch gekennzeichnet, dass** das Kommunikationsendgerät des Kunden ein Eingabemodul enthält, um zusätzlich eine elektronische Signatur des Kunden in die Offerteninformationen einzufügen.

24. Auktionssystem nach einem der Ansprüche 15 bis 23, **dadurch gekennzeichnet, dass** das Auktionssystem Mittel enthält, um basierend auf der Identifizierung des Kunden die Offerteninformationen mit weiteren kundenspezifischen Informationen zu ergänzen.

25. Auktionssystem nach einem der Ansprüche 15 bis 24, **dadurch gekennzeichnet, dass** das Auktionssystem eine Teilnehmerdatenbank des Netzbetreibers enthält, um die Rechnungsadresse des Kunden zu bestimmen.

26. Auktionssystem nach einem der Ansprüche 15 bis 25, **dadurch gekennzeichnet, dass** es Mittel umfasst, um die Offerteninformationen (81), die zu einer bestimmten Auktionsofferte gehören, in einem Informationspaket mit einheitlicher Datenstruktur zu übermitteln.

27. Auktionssystem nach einem der Ansprüche 15 bis 26, **dadurch gekennzeichnet, dass** das Auktionssystem einen Server enthält, welcher auf Anfrage den Stand der Auktion angibt.

28. Auktionssystem nach einem der Ansprüche 15 bis 27, **dadurch gekennzeichnet, dass** das Auktionssystem Mittel enthält, um die Offerteninformationen (81) auf Grund der Informationen zur Identifizierung des Anbieters direkt an den Anbieter weiterzuleiten.

## Claims

1. Computer-based auction method, in which vendors offer for sale products, services and/or information as auction objects, auction object data (71) relating to the auction objects being captured in an input module (30) and being disseminated over telecommunication channels (41), in which auction method interested customers make auction bids for auction objects offered for sale, bid data (81) being prepared and being sent to an evaluation unit (8), and in which auction method the bid data (81) are evaluated in the evaluation unit (8) and the best bid for an auction object is determined, **characterised**
**in that** class designations based on a predefined object classification (12) are inserted into the auction object data (71),
**in that** the auction object data (71) are filtered based on customer-specific object profiles by means of a filter module (51), which object profiles are drawn up based on the predefined object classification (12),
**in that** the auction object data (71) are transmitted over a first telecommunication channel (41) and are received by at least one mobile communication terminal (5) of a customer,
**in that** for each bid, during the preparation of the bid data (81), a bid amount entered by the customer is linked in the mobile communication terminal (5) of the customer with at least certain of the data contained in the auction object data (71) and/or data which are assigned to the auction object data (71), and
**in that** the bid data (81) are assigned to an identification stored on an identification card of the mobile communication terminal (5) and are transmitted over a second telecommunication channel to the evaluation unit (8).

2. Method according to claim 1, **characterised in that** the first and/or second telecommunication channel comprises a GSM and/or UMTS mobile radio network.

3. Method according to one of the claims 1 or 2, **characterised in that** the dissemination of the auction object data (71) takes place by means of the first telecommunication channel (41) via DAB/DVB.

4. Method according to one of the claims 1 to 3, wherein the auction object data (71) further contain information for identification of the vendor.

5. Method according to one of the claims 1 or 4, wherein the auction object data further contain indications about the point in time until which auction bids are able to be made.

6. Method according to one of the claims 1 to 5, wherein the auction object data (71) belonging to a particular auction object are disseminated in a data packet with uniform data structure.

7. Method according to one of the claims 1 to 6, wherein the auction object data (71) are filtered in the communication terminal (5) of the customer.

8. Method according to one of the claims 1 to 7, wherein a check sum is generated for the said auction object data (71), which check sum is transmitted together with the auction object data (71), and in which method the error-free transmission of the auction object data (71) is checked with the aid of the check sum.

9. Method according to one of the claims 1 or 8, wherein, based on the information for identification of the customer, the bid data (81) are supplemented with further customer-specific information.

10. Method according to claim 9, wherein the customer-specific information contains a billing address and/or a delivery address taken from a subscriber database of the network operator.

11. Method according to one of the claims 1 to 10, wherein the customer enters in addition a delivery address.

12. Method according to one of the claims 1 to 11, wherein the bid data (81) belonging to a particular auction bid are transmitted in a data packet with uniform data structure.

13. Method according to one of the claims 1 to 12, wherein, additionally, the customer is sent a confirmation of his auction bid.

14. Method according to one of the claims 1 to 13, wherein the bid data (81) are forwarded directly to the vendor on the basis of the information for identification of the vendor.

15. Computer-based auction system for offering for sale products, services and/or information as auction objects, which auction system comprises an offer unit (3) and an evaluation unit (5), in which offer unit (3) auction object data (71) relating to the auction objects are captured and from which offer unit (3) the auction object data (71) are disseminated over telecommunication channels (41), which auction system comprises one or more communication terminals (5) by means of which communication terminals (5) interested customers make auction bids for auction objects offered for sale, bid data (81) being prepared and being sent to the evaluation unit (8), in which evaluation unit (8) the best bid in each case for an auction object offered for sale is determined in that the bid data (81) received for an auction object are evaluated, **characterised**
**in that** the auction system comprises at least one classification module by means of which classification module class designations based on a predefined object classification are inserted into the auction object data (71),
**in that** the auction system comprises at least one filter module (51) by means of which filter module (51) the auction object data (71) are filtered based on customer-specific object profiles, the object profiles being drawn up based on the predefined object classification,
**in that** the at least one mobile communication terminal (5) comprises a receiving module (50) by means of which the auction object data (71) sent over a first telecommunication channel (41) are received,
**in that** the at least one mobile communication terminal (5) comprises a bid input module (56) by means of which bid input module (56) a bid amount entered by the interested customer for each auction bid is linked during the preparation of the bid data (81) to at least certain data contained in the auction object data (71) and/or data assigned to the auction object data (71), and
and <sic.> in that the bid data (81) comprise an identification stored on an identification card of the mobile communication terminal (5) which is transmitted to the evaluation unit (8) over a second telecommunication channel by means of a transmission module (58) of the at least one communication terminal (5).

16. Auction system according to claim 15, **characterised in that** the first and/or second telecommunication channel comprises a GSM and/or UMTS mobile radio network.

17. Auction system according to one of the claims 15 or 16, **characterised in that** the dissemination of the auction object data (71) takes place by means of the first telecommunication channel (41) via DAB/DVB.

18. Auction system according to one of the claims 15 or 17, **characterised in that** the auction object data further contain information for identification of the vendor.

19. Auction system according to one of the claims 15 or 18, **characterised in that** the auction object data (71) further contain data on the point in time until which auction bids are able to be made.

20. Auction system according to one of the claims 15 to 19, **characterised in that** it comprises means to disseminate in a data packet with uniform structure the auction object data (71) belonging to a particular auction object.

21. Auction system according to one of the claims 15 to 20, **characterised in that** the mobile communication terminal (5) of the customer contains a filter module (51) in order to filter the auction object data (71) in the mobile communication terminal (5) of the customer.

22. Auction system according to one of the claims 15 to 21, **characterised in that** the auction system comprises means for inserting additionally into the bid data information for identification of the customer.

23. Auction system according to claim 22, **characterised in that** the communication terminal of the customer contains an input module in order to insert additionally into the bid data an electronic signature of the customer.

24. Auction system according to one of the claims 15 to 23, **characterised in that**, based on the information for identification of the customer, the auction system contains means to supplement the bid data with further customer-specific information.

25. Auction system according to one of the claims 15 to 24, **characterised in that** the auction system contains a participant database of the network operator in order to determine the billing address for the customer.

26. Auction system according to one of the claims 15 to 25, **characterised in that** it comprises means to transmit the bid data (81) belonging to a particular auction bid in a data packet with uniform data structure.

27. Auction system according to one of the claims 15 to 26, **characterised in that** the auction system contains a server which, upon request, indicates the state of the auction.

28. Auction system according to one of the claims 15 to 27, **characterised in that** the auction system contains means to forward the bid data (81) directly to the vendor on the basis of the information for identification of the vendor.

## Revendications

1. Procédé de ventes aux enchères assisté par ordinateur dans lequel des vendeurs proposent des produits, des services et/ou des informations, des informations (71) relatives aux objets mis aux enchères étant saisies dans un module de saisie (30) et étant diffusées par des canaux de télécommunication (41), procédé de ventes aux enchères dans lequel des clients font des offres pour les objets proposés aux enchères, des informations d'offre (81) étant préparées et transmises à une unité d'analyse (8) et procédé de ventes aux enchères dans lequel les informations d'offres (81) sont analysées dans une unités d'analyse (8) et la meilleure offre pour un objet d'enchères est définie, **caractérisé**
**en ce que** des désignations de classe basées sur une classification d'objets (12) prédéterminée sont insérées dans les informations d'objet aux enchères (71),
**en ce que** les informations d'objets aux enchères (71) basées sur un profil d'objet spécifique au client sont filtrées au moyen d'un module de filtre (51), profiles d'objet qui sont établis sur la base de la classification d'objet prédéfinie (12),
**en ce que** les informations d'objets aux enchères (71) sont transmises par un premier canal de télécommunication (41) et sont réceptionnées par au moins un terminal mobile de communication (5) d'un client,
**en ce que** lors de la commande des informations d'offres respectivement pour une offre dans le terminal mobile de communication (5) du client un montant d'offre entré par le client est lié avec au moins certaines données contenues dans les informations d'objets aux enchères (71) et/ou des données qui sont associées aux informations d'objets aux enchères (71) et
**en ce que** les informations d'offre (81) sont associées à une identification stockée sur une carte d'identification du terminal mobile de communication (5) et sont transmises à l'unité d'analyse (8) par un second canal de télécommunication :

2. Procédé selon la revendication 1, **caractérisé en ce que** le premier et/ou le second canal de télécommunication comprennnent un réseau mobile GSM (Global system for mobile communication = système mondial de communications mobiles) et/ou UMTS (Universal Mobile Telecommunication System = système universel de télécommunication avec les mobiles).

3. Procédé selon l'une des revendications 1 ou 2, **caractérisé en ce que** la diffusion des informations d'objets aux enchères (71) s'effectue au moyen d'un premier canal de télécommunication (41) par DAB/DVB (DAB = Digital Audio Broadcasting [diffusion audio numérique]) (DVB = Digital Video Broadcasting [diffusion videonumérique]).

4. Procédé selon l'une des revendications 1 à 3, dans lequel les informations d'objets aux enchères (71) contiennent en plus des informations sur l'identification du vendeur.

5. Procédé selon l'une des revendications 1 à 4, dans lequel les informations d'objets aux enchères (71) contiennent en plus des informations sur la date jusqu'à laquelle des offres d'enchères peuvent être faites.

6. Procédé selon l'une des revendications 1 à 5, dans lequel les informations d'objets aux enchères (71), qui font partie d'un objet aux enchères défini sont diffusées dans un paquet d'information avec une structure de données unitaires.

7. Procédé selon l'une des revendications 1 à 6, dans lequel les informations d'objets aux enchères (71) sont filtrées dans le terminal mobile de communication (5) du client.

8. Procédé selon l'une des revendications 1 à 7, dans lequel pour les informations d'objets aux enchères (71), un montant de chèque est généré montant qui est transmis ensemble avec les informations d'objets aux enchères (71) et dans lequel la transmission parfaite des informations d'objets aux enchères (71) est vérifiée à l'aide du montant de chèque.

9. Procédé selon l'une des revendications 1 à 8, dans lequel les informations d'offre (81) sont complétées par d'autres informations spécifiques du client en se basant sur l'identification du client.

10. Procédé selon la revendication 9, dans lequel les informations spécifiques au client contiennent une adresse de facturation et/ou une adresse de distribution qui est prélevée d'une banque de données d'abonnés de l'exploitant du réseau.

11. Procédé selon l'une des revendications 1 à 10, dans lequel le client entre en supplément une adresse de distribution.

12. Procédé selon l'une des revendications 1 à 11, dans lequel les informations d'objet (81) qui font partie d'une certaine offre d'enchère sont transmises dans un paquet d'information avec une strucutre de données unitaires.

13. Procédé selon l'une des revendications 1 à 12, dans lequel le client reçoit en supplément une confirmation de ses offres d'enchères.

14. Procédé selon l'une des revendications 1 à 13, dans lequel les informations d'offre (81) sont transmises directement au vendeur en se basant sur les informations d'identification du vendeur.

15. Système de ventes aux enchères assisté par ordinateur pour proposer des produits et des services et/ou informations en tant qu'objets d'enchères, système de ventes aux enchères qui comprend une unité d'offre (3) et une unité d'analyse (5), unité d'offre (3) dans laquelle les informations d'objets aux enchères (71) concernant les objets d'enchères sont saisies et unité d'offre (3) par laquelle les informations d'objets aux enchères (71) sont diffusées par des canaux de télécommunication (41), système de ventes aux enchères qui comprend un ou plusieurs terminaux de communication (5), terminaux de communication (5) au moyen desquels des clients intéressés font des offres pour les objets vendus aux enchères, des informations d'offre (81) étant préparées et envoyées à l'unité d'analyse (8), unité d'analyse (8) dans laquelle respectivement la meilleure offre pour un objet proposé aux enchères est définie dans le fait que les informations d'offre (81) reçues pour un objet aux enchères sont analysées, **caractérisé**
**en ce que** le système de ventes aux enchères comprend au moins un module de classification, module de classification qui permet d'insérer des désignations de classes basées sur une classification d'objet prédéfinies dans les informations d'objets aux enchères (71),
**en ce que** le système de ventes aux enchères comprend au moins un module de filtre (51), module de filtre (51) qui permet de filtrer les informations d'objets aux enchères (71) basées sur des profilés d'objet spécifique aux clients, les profilés d'objet étant établis en se basant sur la classification prédéfinie d'objet,
**en ce qu'**au moins un terminal de communication mobile (5) comprend un module de réception (50) au moyen duquel sont réceptionnées les informations d'objets aux enchères (71) envoyées par un premier canal de télécommunication (41),
**en ce qu'**au moins un terminal de communication mobile (5)comprend un module de saisie d'offre (56), module de saisie d'offre (56) qui permet lors de la mise à disposition des informations d'offre (81) respectivement pour une offre d'enchère de relier un montant d'offre saisi par un client intéressé à au moins certaines données contenues dans les informations d'objets aux enchères (71) et/ou des données associées aux informations d'objets aux enchères (71) et
**en ce que** les informations d'offre (81) comprennent une identification stockée sur une carte d'identification du terminal mobile de communication (5), identification qui est transmise au moyen d'un module de transmission (58) d'au moins un terminal de communication (3) par un second canal de télécommunication à l'unité d'analyse (8).

16. Système de ventes aux enchères selon la revendication 15, **caractérisé en ce que** le premier et/ou le second canal de télécommunication est un réseau radiomobile GSM (Global system for mobile communication = système mondial de communications mobiles)et/ou UMTS (Universal Mobile Telecommunication System = système universel de télécommunication avec les mobiles).

17. Système de ventes aux enchères selon l'une des revendications 15 ou 16, **caractérisé en ce que** la diffusion des informations d'objets aux enchères (71) s'effectue au moyen d'un premier canal de télécommunication (41) par DAB/DVB (DAB = Digital Audio Broadcasting [diffusion audio numérique] DVB = Digital Video Broadcasting [diffusion videonumérique]).

18. Système de ventes aux enchères selon l'une des revendications 15 ou 17, **caractérisé en ce que** les informations d'objets aux enchères contiennent en plus des informations sur l'identification du vendeur.

19. Système de ventes aux enchères selon l'une des revendications 15 ou 18, **caractérisé en ce que** les informations d'objets aux enchères (71) contiennent en plus des informations sur la date jusqu'à laquelle des offres peuvent être faites.

20. Système de ventes aux enchères selon l'une des revendications 15 à 19, **caractérisé en ce qu'**il comprend des moyens pour diffuser les informations d'objets aux enchères (71), qui font partie d'un objet aux enchères définis, dans un paquet d'information avec une structure de données unitaires.

21. Système de ventes aux enchères selon l'une des revendications 15 à 20, **caractérisé en ce que** le terminal mobile de communication (5) du client contient un module de filtre (51) pour filtrer les informations d'objets aux enchères (71) dans le terminal mobile de communication (5) du client.

22. Système de ventes aux enchères selon l'une des revendications 15 à 21, **caractérisé en ce que** le système de ventes aux enchères comprend des moyens pour insérer en plus des informations destinées à l'identification du client dans les informations d'offre.

23. Système de ventes aux enchères selon la revendication 22, **caractérisé en ce que** le terminal mobile de communication du client comprend un module de saisie pour insérer en supplément une signature électronique du client dans les informations d'offre.

24. Système de ventes aux enchères selon l'une des revendications 15 à 23, **caractérisé en ce que** le système de ventes aux enchères comprend des moyens pour compléter les informations d'offre par d'autres informations spécifiques au client basées sur l'identification du client.

25. Système de ventes aux enchères selon l'une des revendications 15 à 24, **caractérisé en ce que** le système de ventes aux enchères comprend une banque de données d'abonnés de l'exploitant du réseau pour définir l'adresse de facturation du client.

26. Système de ventes aux enchères selon l'une des revendications 15 à 25, **caractérisé en ce qu'**il comprend des moyens pour transmettre les informations d'offre (81) qui font partie d'une certaine offre d'enchères, dans un paquet d'information avec une structure de données unitaires.

27. Système de ventes aux enchères selon l'une des revendications 15 à 26, **caractérisé en ce que** le système de ventes aux enchères comprend un serveur qui indique l'état de l'enchère sur demande.

28. Système de ventes aux enchères selon l'une des revendications 15 à 27, **caractérisé en ce que** le système de ventes aux enchères comprend des moyens pour transmettre directement au vendeur les informations d'offre (81) basées sur les informations d'identification du vendeur.
